# FASCICULE DE BREVET EUROPEEN

(11) **EP 2 428 857 B1**
(45) Date de publication et mention de la délivrance du brevet: **17.02.2016**
(21) Numéro de dépôt: 10176413.2
(22) Date de dépôt: 13.09.2010
(51) Int. Cl.: G04B 23/02, G04B 23/12

(54) **Montre a sonnerie munie d'un isolateur pour timbre**
Uhr mit Schlagwerk, die mit einem Klangisolator ausgestattet ist
Alarm watch provided with a gong insulator

(43) Date de publication de la demande: 14.03.2012
(73) Titulaire: Montres Breguet SA, 1344 L'Abbaye (CH)
(72) Inventeur: Favre, Jérôme, 1346, Les Bioux (CH); Karapatis, Polychronis (Nakis), 1324, Premier (CH)
(74) Mandataire: Ravenel, Thierry Gérard Louis

(56) Documents cités:
- DE-C- 443 387
- US-A- 2 054 765

## Description

L'invention concerne une montre à sonnerie, qui comprend au moins un timbre fixé à un porte-timbre, et au moins un marteau destiné à venir frapper le timbre.

Dans le domaine de l'horlogerie, une architecture traditionnelle est utilisée pour réaliser des mouvements, qui sont munis de mécanismes de sonnerie, tels que des répétitions minutes. Dans ces réalisations, le ou les timbres utilisés sont constitués chacun par un fil métallique généralement de forme circulaire et placé dans un plan parallèle au cadran de la montre. Le fil métallique de chaque timbre est généralement disposé autour du mouvement, dans la cage de la montre et au-dessus d'une platine sur laquelle les différentes parties du mouvement sont montées. Une extrémité ou plusieurs extrémités de chaque timbre est fixée, par exemple par brasure, à un porte-timbre solidaire de la platine, par exemple, qui peut être unique pour tous les timbres. L'autre extrémité de chaque timbre peut être généralement libre.

Le mécanisme de sonnerie de la montre comprend au moins un marteau actionné à des moments prédéterminés. La vibration de chaque timbre est produite par l'impact du marteau correspondant sur le timbre à proximité du porte-timbre. Chaque marteau effectue en général une rotation partielle dans le plan du ou des timbres de façon à frapper le timbre correspondant et à le faire vibrer dans son plan. Une partie de la vibration du timbre est transmise à la platine par le porte-timbre.

Selon la forme et la dimension du ou des timbres utilisés dans un mécanisme de sonnerie, il peut survenir un tintement involontaire du ou des timbres dans un mode de repos contre des pièces métalliques voisines suite à un mouvement brusque de la montre. Plus le timbre possède une grande longueur, tel qu'un timbre du type cathédrale comprenant au moins deux enroulements autour du mouvement de la montre, et plus le problème de tintement involontaire ou résonance accidentelle peut survenir. Une matière, dont le module d'élasticité est relativement faible, peut également favoriser le phénomène de tintement involontaire. Ceci constitue un inconvénient pour une montre de luxe équipée d'un tel mécanisme de sonnerie.

Une solution à ce problème est définie dans la demande de brevet EP 1 914 606 A1. Dans cette demande de brevet, il est prévu un ou plusieurs isolateurs mécaniques de bruit d'un ou plusieurs timbres d'un mécanisme de sonnerie. Ce mécanisme de sonnerie comprend deux timbres du type cathédrale, fixés par une de leurs extrémités à un porte-timbre unique. Les isolateurs mécaniques sont par exemple au moins une pièce intercalaire placée entre les enroulements des timbres, ainsi que des bagues régulièrement réparties sur chaque timbre. Cependant, un tel agencement isolateur présente l'inconvénient d'avoir une multitude d'éléments isolateurs mécaniques statiques dans le boîtier de la montre, et à proximité directe de chaque timbre, ce qui peut créer certaines nuisances dans un mode de sonnerie de chaque timbre. De plus, l'ensemble de ces isolateurs de bruit de chaque timbre nuit fortement à l'esthétique d'un tel mécanisme de sonnerie.

On peut citer également le brevet DE 443 387, qui décrit un dispositif de verrouillage pour une sonnerie d'une montre réveil. Pour ce faire, un élément magnétique maintient le marteau de la sonnerie dans une position armée à distance du timbre, lorsque la bobine de l'élément magnétique est alimentée électriquement. Quand l'alimentation électrique de la bobine est interrompue, le marteau est libéré et peut venir frapper le timbre. Cependant cela n'empêche pas le timbre de venir frapper des parties métalliques avoisinantes dans un mode de repos de la sonnerie, ce qui est un inconvénient.

L'emploi d'un élément magnétique dans le mécanisme de sonnerie est également connu du brevet US 2,054,765, mais l'élément magnétique n'est utilisé en coopération d'un disque métallique du mécanisme que pour ajuster la vitesse du mécanisme de sonnerie et non pas pour fournir un moyen d'isolation du timbre.

L'invention a donc pour but de pallier aux inconvénients de l'état de la technique en fournissant une montre à mécanisme de sonnerie utilisant un nouveau principe d'isolation du timbre pour minimiser les risques de tintement involontaire du timbre lors d'un choc de la montre. Ce nouveau principe d'isolation du timbre est relativement simple à mettre en oeuvre tout en laissant le timbre vibrer librement dans un mode de sonnerie, et en préservant également l'esthétique du mécanisme de sonnerie.

A cet effet, l'invention concerne une montre à sonnerie citée ci-devant, qui comprend les caractéristiques définies dans la revendication indépendante 1.

Des formes d'exécution particulières de la montre sont définies dans les revendications dépendantes 2 à 14.

Un avantage de la montre à sonnerie selon l'invention réside dans le fait que le timbre est isolé magnétiquement et non mécaniquement afin d'éviter tout tintement involontaire du timbre dans un mode de repos de la montre. Le fait de munir la montre d'un agencement isolateur magnétique du timbre est nouveau dans ce domaine de l'horlogerie mécanique. Ceci permet de vaincre tout préjugé antérieur relatif au fait que l'on évitait de munir tout élément magnétique dans une montre mécanique, car cela pouvait poser des problèmes de fonctionnement de ladite montre.

Les buts, avantages et caractéristiques de la montre à mécanisme de sonnerie apparaîtront mieux dans la description suivante notamment en regard des dessins sur lesquels :
la figure 1 est une vue de dessus simplifiée d'un premier mode de réalisation de l'intérieur d'une montre à sonnerie avec un agencement isolateur magnétique du timbre selon l'invention,
la figure 2a est une vue de dessus simplifiée d'un second mode de réalisation de l'intérieur d'une montre à sonnerie avec un agencement isolateur magnétique du timbre selon l'invention,
la figure 2b est une vue agrandie en coupe diamétrale partielle selon une coupe A-A de la figure 2a, de l'intérieur de la montre à sonnerie avec un agencement isolateur magnétique du timbre selon l'invention, et
la figure 3 est une vue agrandie en coupe diamétrale partielle d'un troisième mode de réalisation de l'intérieur de la montre à sonnerie avec un agencement isolateur magnétique du timbre selon l'invention.

Dans la description suivante, toutes les parties de la montre à sonnerie, qui sont bien connues dans ce domaine technique, ne seront décrites que sommairement.

La figure 1 est une vue de dessus de l'intérieur d'une montre à sonnerie 1. La montre comprend un mouvement horloger 10 bien connu, qui est représenté en partie hachurée, et disposé généralement sur une platine 5. Le mouvement horloger est typiquement un mouvement mécanique. La platine 5 peut être entourée d'une paroi 6 pour définir une cage logeant ledit mouvement horloger. Cette paroi 6 peut également être la carrure de la montre.

La montre à sonnerie 1 comprend principalement un mécanisme de sonnerie pouvant faire partie du mouvement horloger 10. Ce mécanisme de sonnerie comprend un timbre 3 fixé à une de ses extrémités à un porte-timbre 2 solidaire de la platine 5 ou de la boîte. Cette première extrémité du timbre est fixée par soudure ou maintenue bloquée entre deux contre-pièces vissées du porte-timbre 2. La seconde extrémité du timbre 3 est libre de mouvement. Le porte-timbre 2 est en saillie par rapport au fond de la platine 5 pour maintenir le timbre au-dessus du fond de la platine 5. Le timbre 3 est constitué d'un fil métallique, qui entoure en partie le mouvement 10 et s'étend sensiblement dans un plan parallèle à la platine 5 et au cadran de montre non représenté. Le fil métallique du timbre 3 peut définir une portion de cercle d'angle compris par exemple entre 180° ou moins et 360 °, mais de préférence proche de 330 °.

Le mécanisme de sonnerie de la montre 1 comprend encore un marteau 4 apte à venir frapper notamment à proximité du porte-timbre 2, une partie du timbre 3, lorsqu'il est actionné. Ce marteau peut être actionné pour signaler une alarme ou des répétitions minutes. Dans ce premier mode de réalisation, le marteau 4 est monté pivotant par rapport à un axe perpendiculaire au plan du timbre 3. Cependant il peut aussi être prévu que ce marteau soit actionné en translation selon une direction perpendiculaire au timbre.

Pour éviter que le timbre 3 vienne en contact involontairement contre une ou plusieurs pièces métalliques de la montre, qui sont voisines du timbre, lors d'un choc de la montre, il est prévu un agencement isolateur magnétique 20 du timbre. Les pièces métalliques sont par exemple des pièces du mouvement horloger, la platine 5 ou des pièces d'habillage de la montre.

L'agencement isolateur magnétique 20 comprend principalement au moins un aimant permanent mobile 21 disposé de préférence à proximité de la seconde extrémité libre du timbre 3. Cet aimant permanent mobile 21 peut être fixé par collage sur le timbre ou dans une creusure pratiquée sur le timbre. Il peut aussi être prévu de souder cet aimant permanent sur la partie d'extrémité libre du timbre. Dans ce mode de réalisation, le champ magnétique de l'aimant permanent mobile est principalement dirigé dans le plan du timbre avec un pôle sud en direction du centre de la montre et un pôle nord en direction de l'extérieur de la montre. Cet aimant permanent mobile 21 constitue également une masselotte pour augmenter la densité de partiels générés et augmenter le facteur de qualité du timbre.

L'agencement isolateur magnétique 20 comprend encore un premier élément magnétique, qui est un premier aimant permanent fixe 22 disposé dans la paroi 6 de la cage ou la carrure de la montre. Ce premier aimant permanent fixe 22 est placé directement en regard de l'aimant permanent mobile 21 et peut être de dimension équivalente. Par contre, le champ magnétique de ce premier aimant permanent fixe 22 est de polarité opposée au champ magnétique de l'aimant permanent mobile 21. Le pôle nord de cet aimant permanent fixe est dirigé vers le centre de la montre, alors que le pôle sud de cet aimant permanent fixe est dirigé vers l'extérieur de la montre. Dans ces conditions, cela maintient le timbre à distance de la paroi grâce à la force de répulsion des deux aimants 21 et 22.

En cas de choc de la montre, plus le timbre s'approche de la paroi 6 et plus la force de répulsion entre les deux aimants 21 et 22 s'accentue, selon la 4^{e} puissance de la distance en approximation locale. Ceci permet d'isoler le timbre magnétiquement afin d'éviter tout contact du timbre notamment contre ladite paroi 6 de la cage, lors d'un mouvement brusque de la montre. Il est à noter que de tels aimants permanents peuvent être réalisés avec une taille de 1 mm³ ou inférieur, en générant un champ magnétique inférieur à 1200 Gauss. La distance séparant le timbre de la paroi peut être inférieur à 0.3 mm. De plus, la section transversale du timbre peut définir un rectangle ou de préférence un disque de diamètre inférieur à 0.8 mm.

Selon ce premier mode de réalisation, l'agencement isolateur magnétique 20 du timbre peut comprendre encore un second élément magnétique, qui est un second aimant permanent fixe 23 disposé dans une partie du mouvement horloger 10. Ce second aimant permanent 23 est disposé en regard de l'aimant permanent mobile 21 et de même taille que les aimants permanents 21 et 22. Les trois aimants permanents sont de préférence disposés sur une même ligne en direction du centre de la montre. Le champ magnétique de ce second aimant permanent fixe 23 est de polarité opposée au champ magnétique de l'aimant permanent mobile 21. Le pôle nord de ce second aimant permanent fixe est dirigé vers le centre de la montre, alors que le pôle sud de ce second aimant permanent fixe est dirigé vers l'extérieur de la montre. Dans ces conditions, cela maintient également le timbre 3 à distance d'une pièce voisine du mouvement 10 de montre, qui porte le second aimant permanent fixe 23. En cas de choc de la montre comme précédemment décrit, plus le timbre s'approche de la pièce portant le second aimant permanent 23 et plus la force de répulsion augmente entre les deux aimants 21 et 23. Ceci garantit également une bonne isolation magnétique du timbre dans la direction du mouvement de montre.

Bien entendu, il peut être imaginé de disposer plusieurs aimants permanents magnétiques mobiles sur toute la longueur du timbre, ainsi que plusieurs aimants permanents fixes dans la montre chacun en regard d'un des aimants permanents mobiles. L'orientation des aimants permanents mobiles peut changer le long du fil métallique du timbre, ainsi que l'orientation des aimants permanents fixes tout en maintenant le timbre à distance de toute pièce voisine de la montre lors d'un choc de la montre.

Il est encore à noter que chaque élément magnétique fixe peut aussi être une bobine susceptible d'être reliée à une source de courant continu pour générer un champ magnétique de polarité opposée au champ magnétique de l'aimant permanent mobile en regard de la bobine. Chaque bobine peut également être agencée pour être déconnectée de la source de courant continu dans un mode de sonnerie traditionnel.

En fonction du type de matériau métallique utilisé pour réaliser ledit timbre 3, il peut être prévu également de réaliser un ou plusieurs aimants permanents mobiles 21 directement par magnétisation d'une ou plusieurs parties du timbre. Ce type de matériau doit donc être un matériau ferromagnétique (Fer, Nickel, Acier ou Cobalt). Il peut même être envisagé de magnétiser complètement toute la longueur du fil métallique du timbre.

Les figures 2a et 2b représentent un second mode de réalisation de la montre à sonnerie 1 avec l'agencement isolateur magnétique 20 du timbre 3. Par simplification sur la figure 2a, il n'est pas représenté le marteau, la paroi ou carrure de montre, et le mouvement horloger 10, qui est par contre représenté en figure 2b.

Dans ce second mode de réalisation, on remarque qu'une première extrémité du timbre 3 est fixée à un premier porte-timbre 2 solidaire de la platine 5, et qu'une seconde extrémité du timbre 3 est fixée à un second porte-timbre 2' solidaire de la platine 5. Bien entendu, il peut être envisagé aussi de fixer chaque porte-timbre à la boîte de montre. Le fil métallique du timbre forme un enroulement, qui s'étend selon ce second mode de réalisation sur un secteur angulaire d'environ 270 °.

Dans cette configuration, l'agencement isolateur magnétique 20 du timbre comprend un aimant permanent mobile 21 disposé de préférence dans une portion médiane du timbre. L'orientation du champ magnétique est principalement dirigé de manière perpendiculaire à la platine 5 avec le pôle sud dirigé du côté du cadran de montre, alors que le pôle nord est dirigé du côté de la platine. L'agencement isolateur magnétique 20 doit donc comprendre encore un aimant permanent fixe 24 disposé de préférence dans la platine 5 et en regard de l'aimant permanent mobile 21. Le champ magnétique de l'aimant permanent fixe 24 est de polarité opposée au champ magnétique de l'aimant permanent mobile 21 de manière à générer une force de répulsion. Le pôle sud de cet aimant permanent fixe 24 est donc dirigé du côté du fond de la boîte de montre, alors que le pôle nord est dirigé du côté du cadran de montre.

Comme pour le premier mode de réalisation, il peut aussi être prévu de munir le timbre 3 de plusieurs aimants permanents mobiles, ainsi que la platine 5 de plusieurs aimants permanents fixes en regard chacun d'un aimant permanent mobile correspondant. Le fil métallique du timbre peut être un matériau ferromagnétique. Dans ces conditions, une aimantation permanente de la partie médiane du timbre peut aussi être réalisée comme représentée aux figures 2a et 2b. Il peut aussi être imaginé de réaliser une aimantation permanente de toute la longueur du fil métallique.

La figure 3 représente une vue agrandie en coupe diamétrale partielle d'un troisième mode de réalisation de la montre à sonnerie 1 avec un agencement isolateur magnétique 20 du timbre 3. Dans ce troisième mode de réalisation, l'aimant permanent fixe est une bague aimantée 32 disposée en regard et de manière coaxiale à l'aimant permanent mobile 31 du timbre 3. Cette bague aimantée 32 est fixée à la platine et à une pièce du mouvement comme montré schématiquement sur la figure 3. Le pôle magnétique sur le pourtour extérieur de l'aimant permanent mobile 31 est identique au pôle magnétique sur le pourtour intérieur de la bague aimantée. Dans ces conditions et en cas de choc de la montre dans toute direction, le timbre 3 est maintenu dans une position stable à distance du pourtour intérieur de la bague aimantée 32 en fonction de la force de répulsion générée par les aimants permanents 31 et 32.

Il peut être prévu également plusieurs bagues aimantées disposées coaxialement au timbre et en plusieurs endroits de la longueur du timbre 3. Une aimantation permanente de toute la longueur du fil métallique aimantable du timbre peut avantageusement être réalisée.

A partir de la description qui vient d'être faite, plusieurs variantes de réalisation de la montre à sonnerie avec son agencement isolateur magnétique du timbre peuvent être conçues par l'homme du métier sans sortir du cadre de l'invention définie par les revendications. Une partie médiane du timbre peut être fixée à un porte-timbre solidaire de la platine ou de la carrure de montre. Le marteau peut être monté sur la carrure de la montre.

## Revendications

1. Montre à sonnerie (1) comprenant au moins un timbre (3) fixé à un porte-timbre (2), et au moins un marteau (4) destiné à venir frapper le timbre, **caractérisée en ce que** la montre comprend un agencement isolateur magnétique (20) du timbre pour éviter tout contact involontaire du timbre contre une pièce voisine (5, 6) de la montre, ledit agencement comprenant au moins un aimant permanent mobile (21, 31) disposé sur une partie du timbre (3) distante du porte-timbre (2), et au moins un élément magnétique (22, 23, 24, 32) disposé sur une pièce (5, 6) de la montre voisine du timbre, l'élément magnétique étant susceptible de générer un champ magnétique de polarité opposée au champ magnétique de l'aimant permanent mobile en regard de l'élément magnétique.

2. Montre à sonnerie (1) selon la revendication 1, **caractérisée en ce que** l'élément magnétique est un aimant permanent fixe (22, 23, 24, 32).

3. Montre à sonnerie (1) selon la revendication 1, **caractérisée en ce que** l'élément magnétique est une bobine susceptible d'être reliée à une source de courant continu pour générer un champ magnétique de polarité opposée au champ magnétique de l'aimant permanent mobile (21, 31).

4. Montre à sonnerie (1) selon la revendication 3, **caractérisée en ce que** dans un mode de sonnerie de la montre, la bobine est agencée pour être déconnectée de la source de courant continu.

5. Montre à sonnerie (1) selon la revendication 1, **caractérisée en ce que** le timbre (3) définit au moins une portion de cercle ou une portion de rectangle autour d'un mouvement (10) de la montre à l'intérieur d'un boîtier ou d'une cage (6) de ladite montre, et **en ce qu'**une première extrémité du timbre (3) est fixée au porte-timbre (2), alors qu'une seconde extrémité est libre de mouvement, l'aimant permanent mobile (21) étant disposé au niveau de la seconde extrémité du timbre.

6. Montre à sonnerie (1) selon la revendication 5, **caractérisée en ce que** le porte-timbre (2) est solidaire d'une platine (5) sur laquelle est montée le mouvement (10) de la montre, et **en ce que** l'élément magnétique est un aimant permanent fixe (24, 32) monté sur ou dans la platine (5).

7. Montre à sonnerie (1) selon la revendication 6, **caractérisée en ce que** l'aimant permanent fixe (32) a la forme d'une bague aimantée disposée en regard et de manière coaxiale à l'aimant permanent mobile du timbre, le pôle magnétique sur le pourtour extérieur de l'aimant permanent mobile étant identique au pôle magnétique sur le pourtour intérieur de la bague aimantée.

8. Montre à sonnerie (1) selon la revendication 1, **caractérisée en ce que** le timbre (3) définit au moins une portion de cercle ou une portion de rectangle autour d'un mouvement (10) de la montre à l'intérieur d'un boîtier ou d'une cage (6) de ladite montre, et **en ce qu'**une première extrémité du timbre (3) est fixée à un premier porte-timbre (2), alors qu'une seconde extrémité du timbre est fixée à un second porte-timbre (2'), et **en ce que** l'aimant permanent mobile (21) est disposé dans une portion médiane du timbre.

9. Montre à sonnerie (1) selon la revendication 8, **caractérisée en ce que** les porte-timbre (2) sont solidaires d'une platine (5) sur laquelle est montée le mouvement (10) de la montre, et **en ce que** l'élément magnétique est un aimant permanent fixe (24) monté sur ou dans la platine.

10. Montre à sonnerie (1) selon la revendication 1, **caractérisée en ce qu'**elle comprend plusieurs timbres (3) disposés sans contact l'un au-dessus de l'autre, une extrémité de chaque timbre étant fixée au même porte-timbre (2) ou à plusieurs porte-timbre respectifs, et **en ce que** l'agencement isolateur magnétique (20) comprend un aimant permanent mobile (21) disposé sur une partie de chaque timbre distante du porte-timbre, les aimants permanents mobiles étant en regard l'un de l'autre avec des polarités opposées du champ magnétique pour générer une force de répulsion.

11. Montre à sonnerie (1) selon la revendication 10, **caractérisée en ce que** l'agencement isolateur magnétique (20) comprend au moins un aimant permanent fixe (24) disposé sur ou dans une platine (5) de montre, sur laquelle est fixée le porte-timbre, l'aimant permanent fixe étant en regard de l'aimant permanent mobile du timbre le plus proche de la platine, et avec une polarité opposée du champ magnétique.

12. Montre à sonnerie (1) selon la revendication 1, **caractérisée en ce que** l'aimant permanent mobile (21) est réalisé dans un matériau ferromagnétique du timbre.

13. Montre à sonnerie (1) selon la revendication 12, **caractérisée en ce que** l'aimant permanent mobile (21) est réalisé sur toute la longueur du timbre.

14. Montre à sonnerie (1) selon l'une des revendications 1 et 12, **caractérisée en ce que** plusieurs aimants permanents mobiles (21, 31) sont disposés sur la longueur du timbre, et **en ce que** plusieurs éléments magnétiques, qui sont constitués par des aimants permanents fixes (22, 23, 24, 32), sont disposés sur une ou plusieurs pièces (5, 6) de la montre voisines du timbre en regard respectivement de chaque aimant permanent mobile et avec une polarité du champ magnétique opposée à chaque aimant permanent mobile.

## Patentansprüche

1. Uhr (1) mit Läutwerk, die wenigstens eine Tonfeder (3), die an einem Tonfederträger (2) befestigt ist, und wenigstens einen Hammer (4), der dazu bestimmt ist, gegen die Tonfeder zu schlagen, umfasst, **dadurch gekennzeichnet, dass** die Uhr eine Magnetisolatoranordnung (20) der Tonfeder besitzt, um jeglichen unerwünschten Kontakt der Tonfeder mit einem benachbarten Teil (5, 6) der Uhr zu vermeiden, wobei die Anordnung wenigstens einen beweglichen Permanentmagneten (21, 31), der an einem von dem Tonfederträger (2) beabstandeten Bereich der Tonfeder (3) angeordnet ist, und wenigstens ein magnetisches Element (22, 23, 24, 32), das an einem zu der Tonfeder benachbarten Teil (5, 6) der Uhr angeordnet ist, umfasst, wobei das magnetische Element ein Magnetfeld erzeugen kann, dessen Polarität zu jener des Magnetfeldes des beweglichen Permanentmagneten gegenüber dem magnetischen Element entgegengesetzt ist.

2. Uhr (1) mit Läutwerk nach Anspruch 1, **dadurch gekennzeichnet, dass** das magnetisches Element ein fester Permanentmagnet (22, 23, 24, 32) ist.

3. Uhr (1) mit Läutwerk nach Anspruch 1, **dadurch gekennzeichnet, dass** das magnetische Element eine Spule ist, die mit einer Gleichstromquelle verbunden werden kann, um ein Magnetfeld mit einer Polarität zu erzeugen, die zu jener des Magnetfeldes des beweglichen Permanentmagneten (21, 31) entgegengesetzt ist.

4. Uhr (1) mit Läutwerk nach Anspruch 3, **dadurch gekennzeichnet, dass** die Spule dafür ausgelegt ist, in einer Läutbetriebsart der Uhr von der Gleichstromquelle getrennt zu werden.

5. Uhr (1) mit Läutwerk nach Anspruch 1, **dadurch gekennzeichnet, dass** die Tonfeder (3) wenigstens einen Kreisabschnitt oder einen Rechteckabschnitt um ein Uhrwerk (10) der Uhr innerhalb eines Gehäuses oder eines Käfigs (6) der Uhr definiert und dass ein erstes Ende der Tonfeder (3) an dem Tonfederträger (2) befestigt ist, während ein zweites Ende frei beweglich ist, wobei der bewegliche Permanentmagnet (21) auf Höhe des zweiten Endes der Tonfeder angeordnet ist.

6. Uhr (1) mit Läutwerk nach Anspruch 5, **dadurch gekennzeichnet, dass** der Tonfederträger (2) an einer Platine (5) befestigt ist, auf der das Uhrwerk (10) der Uhr montiert ist, und dass das magnetische Element ein fester Permanentmagnet (24, 32) ist, der auf oder in der Platine (5) montiert ist.

7. Uhr (1) mit Läutwerk nach Anspruch 6, **dadurch gekennzeichnet, dass** der feste Permanentmagnet (32) die Form eines magnetisierten Rings hat, der gegenüber und koaxial zu dem beweglichen Permanentmagneten der Tonfeder angeordnet ist, wobei der Magnetpol am äußeren Umfang des beweglichen Permanentmagneten mit dem Magnetpol am inneren Umfang des magnetisierten Rings identisch ist.

8. Uhr (1) mit Läutwerk nach Anspruch 1, **dadurch gekennzeichnet, dass** die Tonfeder (3) wenigstens einen Kreisabschnitt oder einen Rechteckabschnitt um ein Uhrwerk (10) der Uhr innerhalb eines Gehäuses oder eines Käfigs (6) der Uhr definiert und dass ein erstes Ende der Tonfeder (3) an einem ersten Tonfederträger (2) befestigt ist, während ein zweites Ende der Tonfeder an einem zweiten Tonfederträger (2') befestigt ist, und dass der bewegliche Permanentmagnet (21) in einem Mittelabschnitt der Tonfeder angeordnet ist.

9. Uhr (1) mit Läutwerk nach Anspruch 8, **dadurch gekennzeichnet, dass** die Tonfederträger (2) an einer Platine (5) befestigt sind, auf der das Uhrwerk (10) der Uhr montiert ist, und dass das magnetische Element ein fester Permanentmagnet (24) ist, der auf oder in der Platine montiert ist.

10. Uhr (1) mit Läutwerk nach Anspruch 1, **dadurch gekennzeichnet, dass** sie mehrere Tonfedern (3) umfasst, die kontaktlos übereinander angeordnet sind, wobei ein Ende jeder Tonfeder am selben Tonfederträger (2) oder an mehreren entsprechenden Tonfederträgern befestigt ist, und dass die Magnetisolator-anordnung (20) einen beweglichen Permanentmagneten (21) umfasst, der an einem von dem Tonfederträger entfernten Teil jeder Tonfeder angeordnet ist, wobei sich die beweglichen Permanentmagneten mit entgegengesetzten Polaritäten des Magnetfeldes einander gegenüber befinden, um eine abstoßende Kraft zu erzeugen.

11. Uhr (1) mit Läutwerk nach Anspruch 10, **dadurch gekennzeichnet, dass** die Magnetisolatoranordnung (20) wenigstens einen festen Permanent-magneten (24) umfasst, der auf oder in einer Platine (5) der Uhr angeordnet ist, auf der der Tonfederträger befestigt ist, wobei sich der feste Permanentmagnet gegenüber dem beweglichen Permanentmagneten der am nächsten bei der Platine befindlichen Tonfeder befindet und eine entgegengesetzte Polarität des Magnetfeldes hat.

12. Uhr (1) mit Läutwerk nach Anspruch 1, **dadurch gekennzeichnet, dass** der bewegliche Permanentmagnet (21) aus einem ferromagnetischen Material der Tonfeder hergestellt ist.

13. Uhr (1) mit Läutwerk nach Anspruch 12, **dadurch gekennzeichnet, dass** der bewegliche Permanentmagnet (21) auf der gesamten Länge der Tonfeder verwirklicht ist.

14. Uhr (1) mit Läutwerk nach einem der Ansprüche 1 und 12, **dadurch gekennzeichnet, dass** mehrere bewegliche Permanentmagneten (21, 31) auf der Länge der Tonfeder angeordnet sind und dass mehrere magnetische Elemente, die durch feste Permanentmagneten (22, 23, 24, 32) gebildet sind, an einem oder mehreren Teilen (5, 6) der Uhr benachbart zu der Tonfeder gegenüber jedem entsprechenden beweglichen Permanentmagneten angeordnet sind und eine Polarität des Magnetfeldes haben, die zu jener jedes beweglichen Permanentmagneten entgegengesetzt ist.

## Claims

1. Striking watch (1) including at least one gong (3) secured to a gong-carrier (2) and at least one hammer (4) for striking the gong, **characterized in that** the watch includes a magnetic gong insulator arrangement (20) for preventing any inadvertent contact between the gong and a neighbouring part (5, 6) of the watch, said arrangement including at least one moving permanent magnet (21, 31) arranged on one part of the gong (3) at a distance from the gong-carrier (2), and at least one magnetic element (22, 23, 24, 32) arranged on a part (5, 6) of the watch close to the gong, the magnetic element being capable of generating a magnetic field of opposite polarity to the magnetic field of the moving permanent magnet facing the magnetic element.

2. Striking watch (1) according to claim 1, **characterized in that** magnetic element is a fixed permanent magnet (22, 23, 24, 32).

3. Striking watch (1) according to claim 1, **characterized in that** the magnetic element is a coil able to be connected to a continuous current source for generating a magnetic field of opposite polarity to the magnetic field of the moving permanent magnet (21, 31).

4. Striking watch (1) according to claim 3, **characterized in that** when the watch is in strike mode, the coil is arranged to be disconnected from the continuous current source.

5. Striking watch (1) according to claim 1, **characterized in that** the gong (3) defines at least one portion of a circle or one portion of a rectangle around a watch movement (10) inside a case or a frame (6) of said watch, and **in that** a first end of the gong (3) is secured to the gong-carrier (2), while the second end is free to move, the moving permanent magnet (21) being arranged on the second end of the gong.

6. Striking watch (1) according to claim 5, **characterized in that** the gong-carrier (2) is integral with a plate (5) on which the watch movement (10) is mounted, and **in that** the magnetic element is a fixed permanent magnet (24, 32) mounted on or in the plate (5).

7. Striking watch (1) according to claim 6, **characterized in that** the fixed permanent magnet (32) takes the form of a magnetised ring arranged opposite and coaxial to the moving permanent magnet of the gong, the magnetic pole on the external periphery of the moving permanent magnet being identical to the magnetic pole on the internal periphery of the magnetised ring.

8. Striking watch (1) according to claim 1, **characterized in that** the gong (3) defines at least one portion of a circle or one portion of a rectangle around a watch movement (10) inside a case or frame (6) of said watch, and **in that** a first end of the gong (3) is secured to a first gong-carrier (2), while a second end of the gong is secured to a second gong-carrier (2'), and **in that** the moving permanent magnet (21) is arranged in a median portion of the gong.

9. Striking watch (1) according to claim 8, **characterized in that** the gong-carriers (2) are integral with a plate (5) on which the watch movement (10) is mounted, and **in that** the magnetic element is a fixed permanent magnet (24) mounted on or in the plate.

10. Striking watch (1) according to claim 1, **characterized in that** it includes several gongs (3) arranged without any contact one on top of the other, one end of each gong being secured to the same gong-carrier (2) or to several respective gong-carriers, and **in that** the magnetic insulator arrangement (20) includes a moving permanent magnet (21) arranged on one part of each gong at a distance from the gong-carrier, the moving permanent magnets facing each other with opposite magnetic field polarities to generate a repulsion force.

11. Striking watch (1) according to claim 10, **characterized in that** the magnetic insulator arrangement (20) includes at least one fixed permanent magnet (24) arranged on or in a watch plate (5), to which the gong-carrier is fixed, the fixed permanent magnet being opposite the moving permanent magnet of the gong closest to the plate, and with opposite magnetic field polarity.

12. Striking watch (1) according to claim 1, **characterized in that** the moving permanent magnet (21) is made in a ferromagnetic gong material.

13. Striking watch (1) according to claim 12, **characterized in that** the moving permanent magnet (21) is made over the entire length of the gong.

14. Striking watch (1) according to any of claims 1 and 12, **characterized in that** several moving permanent magnets (21, 31) are arranged over the length of the gong, and **in that** several magnetic elements, which are formed by fixed permanent magnets (22, 23, 24, 32) are arranged on one or several parts (5, 6) of the watch close to the gong, respectively opposite each moving permanent magnet and with an opposite magnetic field polarity to each moving permanent magnet.
